# EUROPÄISCHE PATENTSCHRIFT

(11) **EP 1 066 420 B1**
(45) Veröffentlichungstag und Bekanntmachung des Hinweises auf die Patenterteilung: **12.06.2002**
(21) Anmeldenummer: 99939905.8
(22) Anmeldetag: 27.02.1999
(51) Int. Cl.: D06C 11/00

(54) **MASCHINE ZUR OBERFLÄCHENBEARBEITUNG MINDESTENS EINER TEXTILEN WARENBAHN, INSBESONDERE ZUM RAUHEN UND/ODER SCHMIRGELN ODER DERGLEICHEN**
MACHINE FOR TREATING THE SURFACE OF AT LEAST ONE TEXTILE WEB OF ENDLESS FABRIC, ESPECIALLY FOR NAPPING AND/OR EMERIZING OR THE LIKE
MACHINE POUR LE TRAVAIL EN SURFACE D'AU MOINS UNE BANDE DE MATERIAU TEXTILE, EN PARTICULIER POUR LE LAINAGE ET/OU L'EMERISAGE OU OPERATION ANALOGUE

(30) Priorität: 03.03.1998 DE 19808804
(43) Veröffentlichungstag der Anmeldung: 10.01.2001
(73) Patentinhaber: Xetma Gematex GmbH, 08280 Aue (DE)
(72) Erfinder: LAUCKNER, Joachim, D-09116 Chemnitz (DE); NEUMANN, Olaf, D-08280 Aue (DE); GEORGI, Joachim, D-08315 Bernsbach (DE)
(86) Internationale Anmeldenummer: DE9900610
(87) Internationale Veröffentlichungsnummer: WO9954538

(56) Entgegenhaltungen:
- WO-A-97/39173
- DD-A- 213 249
- DE-C- 19 619 894

## Beschreibung

Die Erfindung betrifft eine Maschine zur Oberflächenbearbeitung mindestens einer textilen Warenbahn, insbesondere zum Rauhen und/oder Schmirgeln od. dgl., wobei die Maschine wenigstens einen Tambour mit planetenartig angeordneten und antreibbaren Arbeitswalzen (Rauhwalzen und/oder Schmirgelwalzen od. dgl.) besitzt.

Bekannt ist eine Rauhmaschine (DE-DD-PS 213 249), bei der der Tambour seitlich offen und auf der Innenseite des Tambourumfangs bzw. des Rosettenumfangs angeordneten Laufrollen gelagert ist. Innerhalb des Tambours ist eine für die Reinigung der Rauhwalzen dienende und mit einer sich außerhalb der Rauhmaschine befindenden Absaugeinrichtung leitungsseitig in Verbindung stehende Ausputzeinrichtung angeordnet. Diese Ausputzeinrichtung besitzt mindestens eine innerhalb eines sogenannten Staubtrichters angeordnete Ausputzwalze.

Bei dieser Lösung ist es möglich, den äußeren Tambourumfang weitestgehend für den Bearbeitungsvorgang der textilen Warenbahn zu nutzen. Damit ist die Leistungsfähigkeit einer derartiger Rauhmaschinen gegenüber einer herkömmlichen Rauhmaschinen, bei denen dem äußeren Tambourumfang die Ausputzeinrichtung zugeordnet ist, entsprechend erhöht. Diese vorteilhafte Lösung gilt es, hinsichtlich der Lagerung des Tambours weiter zu verbessern.

In einer in der DE-PS 196 19 894 beschriebenen Rauhmaschine ist der Tambour an seinen beiden Umfangslängskanten in je einem ringförmigen, annähernd dem Durchmesser des Tambours entsprechend großem Kugellager, dessen eine Kugellagerschale zum Tambour und dessen andere Kugellagerschale zum Maschinengestell gehört, aufgenommen. Durch die Anordnung der Ausputzeinrichtung innerhalb des Tambours ist es auch hier - wie bei der Lösung gemäß der DE-DD-PS 213 249 - möglich, den äußeren Tambourumfang weitestgehend für den Bearbeitungsvorgang der textilen Warenbahn zu nutzen.

Aufgrund des relativ großen Durchmessers dieser Kugellager erfordert die Verwendung derartiger Lager unter diesen Anwendungsbedingungen jedoch einen hohen Bearbeitungsaufwand für Schaffung der Anschraubflächen am Maschinengestell. Zum anderen liegen bedingt durch den großen Durchmesser dieser Kugellager und durch die für den Rauhprozeß erforderliche Rotation des Tambours relativ hohen Umfangsgeschwindigkeiten innerhalb des Lagers vor. Diese führen nicht nur zu einem schnellerer Verschleiß, sondern auch zu relativ hohen Laufgeräusche dieser Lager.

Als nachteilig ist ferner die innerhalb von relativ kurzen Betriebsstundenintervallen vorzunehmende Schmierung dieser Lager anzusehen. Diese Schmierung ist nicht nur aufwendig, sondern erfordert auch eine spezielle Abdichtung der Lager und eine besondere Einrichtung für das Abführen von Altfett, um ein Austreten des Schmiermittels zu vermeiden.

Zum anderen läßt es sich auch nicht vermeiden, daß durch die Anordnung des für den Antrieb des Tambours erforderlichen Zahnkranzes an jeweils einer Lagerschale und trotz Absaugung sich ein Teil der beim Rauhprozeß entstehenden Flusen, Staub- und/oder Schmutzteilchen in dem jeweiligen Fußbereichen der Zahnradpaarungen festsetzen, wodurch insbesondere der Reinigungs- und Wartungsaufwand erhöht werden und ein schnellerer Verschleiß bzw. die Zerstörung dieser Lager bzw. der Zahnradpaarung auch dadurch nicht auszuschließen ist.

Der Erfindung liegt die Aufgabe zugrunde, eine Tambourlagerung, insbesondere bei einer innerhalb des Tambours angeordneten Ausputzeinrichtung, zu schaffen, die neben einem relativ geringeren Fertigungsaufwand eine höhere Laufruhe ermöglicht und einen wesentlichen geringerem Verschleiß unterliegt.

Die erfindungsgemäße Lösung besteht für eine Maschine zur Oberflächenbearbeitung mindestens einer textilen Warenbahn, insbesondere zum Rauhen und/oder Schmirgeln od. dgl., wobei die Maschine wenigstens einen Tambour mit planetenartig angeordneten und antreibbaren Arbeitswalzen (Rauhwalzen und/oder Schmirgelwalzen od. dgl.) besitzt, darin, daß der Tambour auf einem rohrförmigen und im Maschinengestell fest angeordneten Tragkörper dreh- und antreibbar gelagert ist.

Der Tragkörper ist im Maschinengestell starr befestigt, und zwar durch eine lösbare Verbindung, und an dem Tragkörper sind die Lagerstellen für wenigstens eine Ausputzwalze befestigt.

Die an dem Tragrohr befestigten Lagerstellen für wenigstens eine innerhalb des Tambours angeordnet Ausputzwalze sind innerhalb des Tambours angeordnet.

An dem Tragkörper ist ferner der Staubtrichter befestigt, und der Tragkörper besitzt innerhalb des Tambours zum überwiegenden Teil in den innerhalb des Tambours angeordneten Staubtrichter ragende Öffnungen.

Bis wenigstens zu seinem Austreten aus dem Tambour bildet der Tragkörper auch einen Teil einer zu einer Absaugeeinrichtung führenden Absaugleitung.

Auf dem Tragkörper sind ferner wenigstens zwei Lagerflächen für die den Tambour mit bildenden Rosetten vorhanden. Wenigstens eine der auf dem Tragkörper gelagerten Rosette besitzt mindestens eine Nabe für den Antrieb des Tambours und/oder eine Nabe für den Antrieb wenigstens einer innerhalb und/oder außerhalb des Tambours angeordneten Ausputzwalze. Die Naben besitzen an ihrem Außenumfang eine entsprechend dem jeweiligen Antriebsmittel erforderliche Profilierung.

Innerhalb des Tragkörper kann wenigstens eine Ver- und/- oder Entsorgungsleitung angeordnet sein.

Durch die erfindungsgemäße Lösung wird die Lagerung des Tambours in vorteilhafter Weise verbessert. Es tritt eine wesentliche Vereinfachung der Fertigung der Lagerflächen für den Tambour ein. Zum anderen werden insbesondere eine hohe Laufruhe des Tambours, eine Verringerung des Wartungsaufwandes und eine entsprechend lange Lebensdauer der Lagerung erreicht.

Ein wesentlicher Vorteil der erfindungsgemäße Tambourlagerung ist es auch, bei Nutzung der Vorteile hinsichtlich der Anordnung wenigstens einer Ausputzeinrichtung innerhalb des Tambours und der damit vorhandenen Möglichkeit einer weitestgehenden Nutzung des äußeren Tambourumfanges für den Bearbeitungsvorgang mindestens einer textilen Warenbahn, diesen Tragkörper gleichzeitig als Leitung für das Absaugen der mit Hilfe der Ausputzeinrichtung von den Rauhwalzen entfernten Flusen, Staubund/oder Schmutzteilchen zu nutzen bzw. wenigstens eine entsprechende Ent- und/oder Versorgungsleitung darin anzuordnen.

Die Erfindung soll nachstehend an einem Ausführungsbeispiel näher erläutert werden. In der dazugehörigen Zeichnung zeigen
- Fig. 1:: eine schematische Darstellung eines Tambours einer Maschine zum Rauhen mindestens einer textilen Warenbahn im Schnitt und
- Fig. 2:: einen Schnitt I-I nach Fig. 1.

Wie aus Fig. 1 und aus Fig. 2 ersichtlich ist, gehören unter anderem zu den wesentlichen Elementen einer Maschine zum Rauhen wenigstens einer textilen Warenbahn 1 ein mit Rauhwalzen 2 bestückter Tambour 3 und dem Tambour 3 jeweils eine vorgeordnete und eine dem Tambour nachgeordnete Zugwalze 4. Es ist auch möglich zwischen dem Tambour 3 und der nachgeordneten Zugwalze 4 eine Umlenkwalze anzuordnen. Durch die Differenzgeschwindigkeit zwischen der Geschwindigkeit der textilen Warenbahn 1 und der Umfangsgeschwindigkeit der Rauhwalzen 2 wird auf der textilen Warenbahn 1 ein Rauheffekt erzielt.

Die Rauhwalzen 2 sind beiderends auf dem Teilkreis 311 in wenigstens jeweils einer Rosette 31 planetenartig und antreibbar gelagert. Diese Rauhwalzen 2 können entsprechend dem auf der textilen Warenbahn 1 zu erzielenden Rauheffekt als Gegenstrichwalzen 21 und/oder als Strichwalzen 22 im gleichen oder unterschiedlichen Verhältnis zueinander ausgebildet sein. In dem in Fig. 1 gezeigten Ausführungsbeispiel beträgt das Verhältnis Gegenstrichwalzen 21 zu Strichwalzen 22 1:1. Es sind jedoch auch andere Verhältnisse der Gegenstrichwalzen 21 zu den Strichwalzen 22 möglich. Vorzugsweise werden dabei die Gegenstrichwalzen auf dem einen Tambourlängsende über Antriebsmittel 5 und die Strichwalzen 22 auf dem anderen Tambourlängsende über Antriebsmittel 6 mit der jeweils erforderlichen Geschwindigkeit und Drehrichtung angetrieben.

Innerhalb des Tambours 3 befinden sich zum Reinigen der Rauhwalzen 2 dienende Ausputzwalzen 7. Eine Ausputzwalze 7 ist dabei für die Gegenstrichwalzen 21 und die andere Ausputzwalze 7 für die Strichwalzen 22 vorgesehen. Der Antrieb der Ausputzwalzen 7 erfolgt so in Abhängigkeit von der Drehzahl des Tambours 3, daß die jeweilige Art der Ausputzwalze 7 die ihr zugeordneten Rauhwalzen 2 reinigt.

Die Ausputzwalzen 7 befinden sich im Bereich eines sogenannten Staubtrichters 8. Dieser Staubtrichter 8 ist an einem rohrförmig ausgebildeten Tragkörper 9 befestigt. Durch die im Tragkörper 9 vorhandenen und zum überwiegenden Teil in den Staubtrichter 8 ragenden Öffnungen 91 werden die mit Hilfe der Ausputzwalzen 7 von den Rauhwalzen 2 entfernten Flusen, Staub- und/oder Schmutzteilchen von einer mit dem Tragkörper 9 rohrförmigen in Verbindung stehenden und mit einer nicht dargestellten, sich vorzugsweise außerhalb der Rauhmaschine befindenden Absaugeinrichtung aus dem Inneren des Tambours 3 und damit aus der Maschine heraus gefördert. Hierzu besitzt das Tragrohr 9 vorzugsweise an seinen Stirnseiten entsprechende Befestigungsflächen für den zur Absaugeinrichtung führenden Kanal. Es ist jedoch auch möglich, den zur Absaugeinrichtung führenden Kanal nur an einer Stirnseite des Tragkörpers 9 leitungsseitig zu befestigen, während die andere Stirnseite des Tragkörpers 9 abgedichtet ist. Damit bildet der Tragkörper 9 gleichzeitig das aus dem Tambour 3 und aus dem Maschinengestell 10 herausführenden Absaugrohr für die mit Hilfe der Ausputzwalzen 7 von den Rauhwalzen 2 entfernten Flusen, Staub- und/oder Schmutzteilchen.
Es besteht jedoch auch die Möglichkeit, innerhalb des Tragkörpers 9 wenigstens eine entsprechende Entsorgungsleitung anzuordnen.

Ferner besteht die Möglichkeit, in dem Tragkörpers 9 wenigstens eine Ver- und/oder Entsorgungsleitung, beispielsweise für die Schmierung der Lager, anzuordnen.

Wie in Fig. 2 dargestellt, ist der Tragkörper 9 vorzugsweise in den zum Maschinengestell 10 gehörenden Gestellwänden 101 durch vorzugsweise jeweils eine lösbare Klemmverbindung 11 starr befestigt. Durch diese starre Befestigung des Tragkörpers 9 in den Gestellwänden 101 wird neben den zwischen den Gestellwänden 101 angeordneten und zum Maschinengestell 10 gehörenden Verbindungen 102 eine weitere Stabilisierung des Maschinengestell 10 erreicht.

Zwischen den Gestellwänden 101 befinden sich auf dem Tragkörper 9 Lagersitze 92 für den Tambour 3. Hierfür sind auf dem Tragkörper 9 insbesondere entsprechende Passungen und Anlageflächen für Wälzlager 12 vorgesehen. Auf die Darstellung der Abdichtung der Wälzlager wurde aus Gründen der Übersichtlichkeit verzichtet. Der Tambour selbst ist durch seine Rosetten 31 in diesen Lagersitzen 92 gelagert. Hierzu besitzt jede Rosette 31 wenigstens eine Nabe. Die zur Gestellwand 101 zeigende Nabe 312 dient gleichzeitig zum Antrieb des Tambours 3 und besitzt dafür an ihrem Auβenumfang eine entsprechende Profilierung, z. B. eine Verzahnung 313 bei einem Zahnriemenantrieb. Es sind jedoch auch andere Antriebsarten möglich, beispielsweise Keilriementrieb, Kettentrieb od. dgl., um einen winkelsynchronen Antrieb des Tambours 3 zu ermöglichen.

Die in den Innenraum des Tambours 3 gerichtete Nabe 314 besitzt an ihrem Außenumfang ebenfalls eine Verzahnung 315 für einen Zahnriemenantrieb 13 der Ausputzwalzen 7. Auch hier sind andere Antriebsarten möglich, beispielsweise Keilriementrieb, Kettentrieb od. dgl.

Gleichfalls sind innerhalb des Tambours 3 an dem Tragkörper 9 entsprechende Lagerstellen 14 befestigt, in denen die Ausputzwalzen 7 antreibbar gelagert sind.

Weitere Einzelheiten der Rauhmaschine, wie Antrieb, Steuerung, Regelung usw. werden aus Gründen der Übersichtlichkeit nicht dargestellt und beschrieben.

Die Erfindung wurde am Beispiel einer Maschine zum Rauhen mindestens einer textilen Warenbahn 1 mit vierundzwanzig Rauhwalzen 2 näher erläutert. Es jedoch auch möglich, bei jeweilig entsprechenden Dimensionierung des Tambour 3 diesen mit einer anderen Anzahl von Rauhwalzen 2 zu bestükken, ohne dabei vom Erfindungsgedanken abzuweichen.

So ist es ferner auch möglich, die im Tambour 3 gelagerten Rauhwalzen 2 (eine Art der Arbeitswalzen) vollständig beziehungsweise lediglich einen Teil der Rauhwalzen 2 durch Schmirgelwalzen (eine weitere Art der Arbeitswalzen) zu ersetzen, so daß der Tambour 3 mit Rauhwalzen und/oder mit Schmirgelwalzen bestückt ist.

Es sind auch andere für die Veredlung textiler Warenbahnen erforderliche Arbeitswalzen, wie Klopfwalzen, Bürstwalzen od. dgl. einzeln oder in Kombination mit wenigstens einer anderen Art von Arbeitswalzen möglich, ohne auch hier vom Erfindungsgedanken abzuweichen.

Ferner besteht auch die Möglichkeit, den Tragkörper 9 für die Lagerung eines solchen Tambours 3 zu nutzen, der an seinem Außenumfang eine Ausputzeinrichtung 7 und 8 oder jeweils wenigstens eine Ausputzeinrichtung 7 und 8 im Tambour 3 und eine an seinem Außenumfang besitzt.

Die Vorteile der erfindungsgemäßen Lösung sind neben einem relativ geringeren Fertigungsaufwand, eine höhere Laufruhe der Maschine und ein geringerem Verschleiß der Lagerung des Tambours 3. Vorteilhaft ist bei der erfindungsgemäßen Lösung auch das einfache Wechseln der Antriebsmittel, insbesondere der für die Arbeitswalzen.

### Aufstellung der verwendeten Bezugszeichen:

- 1: textile Warenbahn
- 2: Rauhwalze
21 Gegenstrichwalze
22 Strichwalze
- 3: Tambour
31 Rosette
311 Teilkreis
312 Nabe
313 Verzahnung
314 Nabe
315 Verzahnung
- 4: Zugwalze
- 5: Antriebsmittel
- 6: Antriebsmittel
- 7: Ausputzwalze
- 8: Staubtrichter
- 9: Tragkörper
91 Öffnungen
92 Lagersitz
- 10: Maschinengestell
101 Gestellwand
102 Verbindung
- 11: lösbare Klemmverbindung
- 12: Wälzlager
- 13: Zahnriementrieb
- 14: Lagerstelle

## Patentansprüche

1. Maschine zur Oberflächenbearbeitung mindestens einer textilen Warenbahn, insbesondere zum Rauhen und/oder Schmirgeln od. dgl., wobei die Maschine wenigstens einen Tambour mit planetenartig angeordneten und antreibbaren Arbeitswalzen (Rauhwalzen und/oder Schmirgelwalzen od. dgl.) besitzt,
**dadurch gekennzeichnet,**
**daß** der Tambour (3) auf einem rohrförmigen und im Maschinengestell (10) fest angeordneten Tragkörper (9) drehund antreibbar gelagert ist.

2. Maschine nach Anspruch 1,
**dadurch gekennzeichnet,**
**daß** der Tragkörper (9) im Maschinengestell (10) starr befestigt ist.

3. Maschine nach mindestens einem der Ansprüche 1 und 2,
**dadurch gekennzeichnet,**
**daß** der Tragkörper (9) im Maschinengestell (10) durch eine lösbare Verbindung (11) starr befestigt ist.

4. Maschine nach mindestens einem der Ansprüche 1 bis 3,
**dadurch gekennzeichnet,**
**daß** an dem Tragkörper (9) die Lagerstellen (14) für wenigstens eine Ausputzwalze (7) befestigt sind.

5. Maschine nach mindestens einem der Ansprüche 1 bis 4,
**dadurch gekennzeichnet,**
**daß** die an dem Tragkörper (9) befestigten Lagerstellen (14) für wenigstens eine innerhalb des Tambours (3) angeordnete Ausputzwalze (7) innerhalb des Tambours (3) angeordnet sind.

6. Maschine nach mindestens einem der Ansprüche 1 bis 5
**dadurch gekennzeichnet,**
**daß** an dem Tragkörper (9) der Staubtrichter (8) befestigt ist.

7. Maschine nach mindestens einem der Ansprüche 1 bis 6,
**dadurch gekennzeichnet,**
**daß** der Tragkörper (9) innerhalb des Tambours (3) zum überwiegenden Teil in den innerhalb des Tambours (3) angeordneten Staubtrichter (8) ragende Öffnungen (91) besitzt.

8. Maschine nach mindestens einem der Ansprüche 1 bis 7,
**dadurch gekennzeichnet,**
**daß** der Tragkörper (9) wenigstens bis zu seinem Austreten aus dem Tambour (3) als Teil einer zu einer Absaugeinrichtung führenden Absaugleitung ausgebildet ist.

9. Maschine nach mindestens einem der Ansprüche 1 bis 8,
**dadurch gekennzeichnet,**
**daß** auf dem Tragkörper (9) wenigstens zwei Lagersitze (92) für die den Tambour (3) mit bildenden Rosetten (31) vorhanden sind.

10. Maschine nach den Ansprüchen 1 bis 6 und 9,
**dadurch gekennzeichnet,**
**daß** wenigstens eine der auf dem Tragkörper (9) gelagerten Rosette (31) mindestens eine Nabe (312) für den Antrieb des Tambours (3) und/oder eine Nabe (314) für den Antrieb wenigstens einer dem Außenumfang des Tambours (3) zugeordneten Ausputzwalze (7) besitzt.

11. Maschine nach mindestens einem der Ansprüche 1 bis 9,
**dadurch gekennzeichnet,**
**daß** wenigstens eine der auf dem Tragkörper (9) gelagerten Rosette (31) eine Nabe (312) für den Antrieb des Tambours (3) und eine Nabe (314) für den Antrieb wenigstens einer innerhalb des Tambours (3) angeordneten Ausputzwalze (7) besitzt.

12. Maschine nach mindestens einem der Ansprüche 1 bis 10,
**dadurch gekennzeichnet,**
**daß** die Naben (312; 314) der auf dem Tragkörper (9) gelagerten Rosette(n) (31) an ihrem Außenumfang eine entsprechend dem jeweiligen Antriebsmittel erforderliche Profilierung besitzen.

13. Maschine nach mindestens einem der Ansprüche 1 bis 12,
**dadurch gekennzeichnet,**
**daß** innerhalb des Tragkörper (9) wenigstens eine Verund/oder Entsorgungsleitung angeordnet ist.

## Claims

1. Machine for surface treatment of at least one web of continuous textile material, in particular for raising and/or emerising or the like, wherein the machine has at least one drum with working rollers (napping rollers and/or emery rollers or the like) arranged and drivable in planetary fashion,
**characterised in that** the drum (3) is rotatably and drivably mounted on a tubular holding element (9) rigidly arranged in the machine frame (10).

2. Machine according to claim 1,
**characterised in that** the holding element (9) is rigidly secured in the machine frame (10).

3. Machine according to at least one of claims 1 and 2,
**characterised in that** the holding element (9) is rigidly secured in the machine frame (10) by means of a detachable connection (11).

4. Machine according to at least one of claims 1 to 3,
**characterised in that** the bearings (14) for at least one stripping roller (7) are secured to the holding element (9).

5. Machine according to at least one of claims 1 to 4,
**characterised in that** the bearings (14) secured to the holding element (9) for at least one stripping roller (7) arranged inside the drum (3) are arranged inside the drum (3).

6. Machine according to at least one of claims 1 to 5,
**characterised in that** the dust funnel (8) is secured to the holding element (9).

7. Machine according to at least one of claims 1 to 6,
**characterised in that** the holding element (9) inside the drum (3) has apertures (91) projecting for the most part into the dust funnel (8) arranged inside the drum (3).

8. Machine according to at least one of claims 1 to 7,
**characterised in that** the holding element (9) is formed at least up to its emergence from the drum (3) as part of a suction line leading to a suction device.

9. Machine according to at least one of claims 1 to 8,
**characterised in that** at least two bearing seats (92) for the round anchor plates (31) forming the drum (3) are provided on the holding element (9).

10. Machine according to claims 1 to 6 and 9,
**characterised in that** at least one of the round anchor plates (31) mounted on the holding element (9) has at least one hub (312) for driving the drum (3) and/or one hub (314) for driving at least one of the stripping rollers (7) associated with the outer periphery of the drum (3).

11. Machine according to at least one of claims 1 to 9,
**characterised in that** at least one of the round anchor plates (31) mounted on the holding element (9) has a hub (312) for driving the drum (3) and a hub (314) for driving at least one of the stripping rollers (7) arranged inside the drum (3).

12. Machine according to at least one of claims 1 to 10,
**characterised in that** the hubs (312; 314) of the round anchor plate(s) (31) mounted on the holding element (9) are shaped at their outer periphery in accordance with the respective drive means.

13. Machine according to at least one of claims 1 to 12,
**characterised in that** at least one supply and/or disposal line is arranged inside the holding element (9).

## Revendications

1. Machine pour le traitement de la surface d'au moins une voie de tissu textile, notamment pour le lainage et/ou l'émerisage ou analogue, où la machine comporte au moins un tambour avec des cylindres de travail disposés à la manière de planètes et pouvant être entraînés (cylindres de lainage et/ou cylindres d'émeri ou analogues),
**caractérisée en ce que** le tambour (3) est logé d'une manière rotative et apte à être entraîné sur un corps de support tubulaire (9) et disposé fixement dans le bâti de machine (10).

2. Machine selon la revendication 1,
**caractérisée en ce que** le corps de support (9) est fixé rigidement dans le bâti de machine (10).

3. Machine selon au moins l'une des revendications 1 et 2,
**caractérisée en ce que** le corps de support (9) est fixé rigidement dans le bâti de machine (10) par une liaison relâchable (11).

4. Machine selon au moins l'une des revendications 1 à 3,
**caractérisée en ce que** sont fixés au corps de support (9) les emplacements de palier (14) pour au moins un cylindre de nettoyage (7).

5. Machine selon au moins l'une des revendications 1 à 4,
**caractérisée en ce que** les emplacements de palier (14) fixés au corps de support (9) pour au moins un cylindre de nettoyage (7) disposé à l'intérieur du tambour (3) sont disposés à l'intérieur du tambour (3).

6. Machine selon au moins l'une des revendications 1 à 5,
**caractérisée en ce que** l'entonnoir de poussière (8) est fixé au corps de support (9).

7. Machine selon au moins l'une des revendications 1 à 6,
**caractérisée en ce que** le corps de support (9) possède à l'intérieur du tambour (3) des ouvertures (91) faisant saillie en majorité dans l'entonnoir de poussière (8) disposé à l'intérieur du tambour (3).

8. Machine selon au moins l'une des revendications 1 à 7,
**caractérisée en ce que** le corps de support (9) est réalisé, au moins jusqu'à sa sortie du tambour (3), comme partie d'un conduit d'aspiration menant à une installation d'aspiration.

9. Machine selon au moins l'une des revendications 1 à 8,
**caractérisée en ce que** sont prévus sur le corps de support (9) au moins deux sièges de palier (92) pour les rosettes contribuant à former le tambour (3).

10. Machine selon les revendications 1 à 6 et 9,
**caractérisée en ce qu'**au moins une rosette (31) logée sur le corps de support (9) possède au moins un moyeu (312) pour l'entraînement du tambour (3) et/ou un moyeu (314) pour l'entraînement d'au moins un cylindre de nettoyage (7) associé au pourtour extérieur du tambour (3).

11. Machine selon au moins l'une des revendications 1 à 9,
**caractérisée en ce qu'**au moins l'une des rosettes (31) logées sur le corps de support (9) possède un moyeu (312) pour l'entraînement du tambour (3) et un moyeu (314) pour l'entraînement d'au moins un cylindre de nettoyage (7) disposé à l'intérieur du tambour (3).

12. Machine selon au moins l'une des revendications 1 à 10,
**caractérisée en ce que** les moyeux (312; 314) de la ou des rosettes (31) logées sur le corps de support (9) possèdent à leur pourtour extérieur un profilage requis en fonction du moyen d'entraînement respectif.

13. Machine selon au moins l'une des revendications 1 à 12,
**caractérisée en ce qu'**il est disposé à l'intérieur du corps de support (9) au moins un conduit d'alimentation et/ou d'évacuation.
